# EUROPÄISCHE PATENTSCHRIFT

(11) **EP 0 468 419 B1**
(45) Veröffentlichungstag und Bekanntmachung des Hinweises auf die Patenterteilung: **27.04.1994**
(21) Anmeldenummer: 91112266.1
(22) Anmeldetag: 22.07.1991
(51) Int. Cl.: H05B 3/14, H05B 3/68, H05B 3/78

(54) **Vorrichtung zum Erwärmen und Verdampfen von Medien, insbesondere geeignet zum Betrieb in Flüssigkeiten und Gasen**
Device for heating and evaporating of media, particularly suitable for operation in liquids
Dispositif pour réchauffer et faire évaporer des milieux particulièrement adapté pour le fonctionnement dans des liquides

(30) Priorität: 23.07.1990 DE 4023384
(43) Veröffentlichungstag der Anmeldung: 29.01.1992
(73) Patentinhaber: SIEMENS AKTIENGESELLSCHAFT, 80333 München (DE); FIRMA ERNST HERRMANN, ING. FABRIKATION ELEKTRISCHER KONTAKTELEMENTE, 12057 Berlin (DE)
(72) Erfinder: Karner, Robert, A-8010 Graz (AT); Herrmann, Klaus, W-1000 Berlin 45 (DE)
(74) Vertreter: Fuchs, Franz-Josef, Dr.-Ing.

(56) Entgegenhaltungen:
- EP-A- 0 290 159

## Beschreibung

Der Erfindung betrifft eine Vorrichtung zum Erwärmen und Verdampfen von Medien, die insbesondere zum Betrieb in Flüssigkeiten und Gasen geeignet ist und eine Metallplatte sowie eine mit ihrer einen Stirnfläche mit der Metallplatte elektrisch kontaktierte und wärmeleitend verbundene Kaltleiterscheibe aufweist, die auf beiden Stirnflächen mit ringförmigen Elektroden belegt, insbesondere beschichtet ist.

Eine Vorrichtung der eingangsgenannten Art ist aus EP-A-0 290 159 bekannt.

Die vorliegende Erfindung hat sich die Aufgabe gestellt, eine Vorrichtung der eingangsgenannten Art zu schaffen, die betriebssicher ist, sich durch einen stabilen Aufbau auszeichnet und zu dem keine wesentlichen fertigungstechnischen Probleme aufwirft.

Zur Lösung dieser Aufgabe sieht die Erfindung bei einer Vorrichtung gemäß Oberbegriff des Patentanspruchs 1 vor, daß die Metallplatte ein Metallbecher ist, daß die Kaltleiterscheibe mit ihrer einen Stirnfläche mittels elektrisch- und wärmeleitendem Kleber auf die Becherbodeninnenfläche aufgeklebt ist, daß die Kaltleiterscheibe - betrachtet in Dickenrichtung - bevorzugt mittig durchbrochen ist, daß durch die Durchbrechung elektrisch isoliert ein metallischer Kontaktstift geführt ist, der mit seinem einen Ende mit der Becherbodeninnenfläche fest und elektrisch leitend verbunden ist und mit seinem anderen Ende über den Metallbecher hinausragt, daß auf das freistehende Kontaktstiftteil ein gegen den Kontaktstift elektrisch isolierendes Metallrohr aufgeschoben ist, das an dem zur Kaltleiterscheibe gekehrten Ende Kontaktfedern trägt, die gegen die Elektrode der freien Stirnfläche der Kaltleiterscheibe anliegen, daß auf das Metallrohr eine Isolierstoffscheibe aufgeschoben ist, die gegen die Stirnfläche der Becherwandung geführt ist und daß die Mantelfläche des Metallbechers und die freien Stirnflächen der Isolierstoffscheibe mit hochtemperaturbeständigem Kunststoff umhüllt, insbesondere umspritzt sind, derart, daß die freie Stirnfläche der Metallplatte und die hierzu gegenüberliegend herausgeführten Kontaktteile frei von Kunststoff sind.

Die Erfindung wird nachstehend anhand eines Ausführungsbeispieles näher erläutert - siehe hierzu die in der Figur dargestellte Vorrichtung in teils geschnittener Ansicht.

Mit 1 ist ein Metallbecher, z. B. Aluminiumbecher bezeichnet, der im Betrieb der Vorrichtung zumindest mit seinem Becherboden in das Medium eintaucht, das erwärmt oder verdampft werden soll. Der Metallbecher 1 wird dabei über eine Kaltleiterscheibe 2 beheizt, die mittels eines elektrisch- und gut wärmeleitenden Klebers 3 auf den Becherinnenboden aufgeklebt ist.

Die Kaltleiterscheibe 2 trägt auf ihren gegenüberliegenden Seitenflächen als Elektroden wirksame metallische Belegungen 4, 5, die über nachstehend beschriebene Anschlüsse an die Stromversorgung anschließbar sind. So erfolgt die elektrische Kontaktierung der Belegung 5 über den elektrisch leitenden Kleber 3 und einen mit einem Isolierschlauch 7 umhüllten metallischen Kontaktstift 6, auf den die mittig durchbrochene Kaltleiterscheibe 2 - siehe 2a - aufgeschoben ist. Der Kontaktstift 6, der im übrigen die Montage der Kaltleiterscheibe 2 erleichtert, ist mit seinem zum Becherinneren gekehrten Stirnende formschlüssig, z. B. durch Schweißen oder Löten mit dem Becherinnenboden verbunden.

Die elektrische Kontaktierung der Belegung 4 erfolgt über Kontaktfedern 9, 9, die unter der Wirkung ihrer Federkräfte gegen die Belegung 4 angedrückt werden und an dem einen Stirnende eines auf den Kontaktstift 6 aufgeschobenen Metallrohres 8 befestigt sind.

Die Anordnung, bestehend aus Metallbecher 1, Kaltleiter 2, Kontaktstift 6 und Metallrohr 8 samt Kontaktfedern 9, 9 ist durch eine zur Becherbodenaußenseite abgekehrte Isolierstoffscheibe 10 dicht verschlossen. Die Kunststoffscheibe 10 ist z. B. in einem bevorzugten Ausführungsbeispiel quasi als Kunststoffbecher gestaltet, in dessen gegebenenfalls erhabenen Randbereich 10 eine ringförmige Nut 11 eingelassen ist, in die der Metallbecher 1 mit dem freien Ende seiner Becherwandung eintaucht.

Die gesamte Vorrichtung, ausgenommen der Becheraußenboden und Teile des Kontaktstifts 6 und des Metallrohres 8, ist schließlich mit hochtemperaturbeständigem Kunststoff 12 umspritzt, unter dessen Wirkung das Becherinnere zusätzlich gegen atmosphärische Einflüsse geschützt ist und zudem die einzelnen Elemente der Vorrichtung in ihrer vorgegebenen Lage gehalten werden.

## Patentansprüche

1. Vorrichtung zum Erwärmen und Verdampfen von Medien, insbesondere geeignet zum Betrieb in Flüssigkeiten und Gasen, mit einer Metallplatte und einer mit ihrer einen Stirnfläche mit der Metallplatte elektrisch kontaktierten und wärmeleitend verbundenen Kaltleiterscheibe, die auf beiden Stirnflächen mit ringförmigen Elektroden beschichtet ist,
**dadurch gekennzeichnet**,
daß die Metallplatte ein Metallbecher (1) ist, daß die Kaltleiterscheibe (2) mit ihrer einen Stirnfläche mittels elektrisch und wärmeleitendem Kleber (3) auf die Becherbodeninnenfläche aufgeklebt ist, daß die Kaltleiterscheibe (2) - betrachtet in Dickenrichtung - bevorzugt mittig durchbrochen ist, daß durch die Durchbrechung (2a) elektrisch isoliert ein metallischer Kontaktstift (6) geführt ist, der mit seinem einen Ende mit der Becherbodeninnenfläche fest und elektrisch leitend verbunden ist und mit seinem anderen Ende über den Metallbecher (1) hinausragt, daß auf das freistehende Kontaktstiftteil ein gegen den Kontaktstift (6) elektrisch isoliertes Metallrohr aufgeschoben ist, das an dem zur Kaltleiterscheibe (2) gekehrten Ende Kontaktfedern (9, 9) trägt, die gegen die Elektrode (4) der freien Stirnfläche der Kaltleiterscheibe (2) anliegen, daß auf das Metallrohr (8) eine Isolierstoffscheibe (10) aufgeschoben ist, die gegen die Stirnfläche der Becherwandung geführt ist und daß die Mantelfläche des Metallbechers (1) und die freien Stirnflächen der Isolierscheibe (10) mit hochtemperaturbeständigem Kunststoff (12) umhüllt sind, derart, daß die freie Stirnfläche der Metallplatte 1 und die hierzu gegenüberliegend herausgeführten Kontaktteile (6, 8) frei von Kunststoff sind.

2. Vorrichtung nach Anspruch 1,
**dadurch gekennzeichnet**,
daß die Isolierstoffscheibe (10) ein Kunststoffbecher ist und daß in die freien Stirnflächen der Becherwandung eine ringförmige Nut (11) eingelassen ist, in welche der Metallbecher (1) mit dem freien Ende seiner Becherwandung eintaucht.

3. Vorrichtung nach Anspruch 1,
**dadurch gekennzeichnet**,
daß der Kontaktstift (6) mit Kunststoff beschichtet ist.

4. Vorrichtung nach Anspruch 1,
**dadurch gekennzeichnet**,
daß auf den Kontaktstift (6) ein Isolierstoffschlauch (7) aufgeschoben ist.

## Claims

1. Device for heating and evaporating media, in particular suitable for operation in liquids and gases, having a metal plate and a disc with positive temperature coefficient of resistance which makes electrical contact by means of its first frontal face with the metal plate in a thermally conducting manner and which is coated on both frontal faces with annular electrodes, characterized in that the metal plate is a metal can (1), in that the first frontal face of the disc with positive temperature coefficient of resistance is bonded by means of electrically and thermally conducting adhesive (3) to the internal surface of the base of the can, in that, viewed in the thickness direction, the disc with positive temperature coefficient of resistance (2) is preferably perforated in the centre, in that a metallic contact pin (6) whose first end is connected firmly and in an electrically conducting manner to the internal surface of the base of the can and whose second end extends above the metal can (1) is passed through the perforation (2a) in an electrically insulating manner, in that there is pushed onto the free-standing part of the contact pin a metal tube which is electrically insulated from the contact pin (6) and which supports, at the end adjacent to the disc with positive temperature coefficient of resistance (2), contact springs (9, 9) which rest against the electrode (4) of the free frontal face of the positive temperature coefficient disc (2), in that a disc of insulating material (10), which is placed against the frontal face of the can wall, is pushed onto the metal tube (8), and in that the circumferential surface of the metal can (1) and the free frontal faces of the insulating disc (10) are enclosed in high-temperature-resistant plastic (12) in such a way that the free frontal face of the metal plate (1) and the contact parts (6, 8) brought out opposite thereto are free of plastic.

2. Device according to Claim 1, characterized in that the disc of insulating material (10) is a plastic can and in that an annular groove (11), into which the free end of the can wall of the metal can (1) is lowered, is let into the free frontal faces of the can wall.

3. Device according to Claim 1, characterized in that the contact pin (6) is coated with plastic.

4. Device according to Claim 1, characterized in that a sleeve of insulating material (7) is pushed onto the contact pin (6).

## Revendications

1. Dispositif de au chauffage et d'évaporation de fluides, approprié notamment pour fonctionner dans des liquides et dans des gaz, comportant une plaque métallique et un disque à résistance à coefficient positif de température (thermistance) relié par sa face frontale à la plaque métallique de façon à conduire la chaleur et à établir un contact électrique, qui comporte sous forme de couches des électrodes annulaires sur les deux faces frontales
caractérisé en ce que
la plaque métallique est un godet métallique (1), que le disque à thermistance (2) est collé par l'une de ses faces frontales au moyen d'une colle (3) conductrice de l'électricité et de la chaleur à la face intérieure du fond du godet, que le disque à thermistance (2) - observé dans le sens de l'épaisseur - est percé de préférence au milieu, qu'une broche de contact (6) métallique passe dans le passage (2a) en étant isolée électriquement, la broche de contact étant fixée à la face intérieure du fond par l'une de ses extrémités, de façon électriquement conductrice et dépassant par son autre extrémité du godet métallique (1), que sur la partie libre de la broche de contact est enfilé un tube métallique isolé électriquement par rapport a la broche de contact (6), et portant, à son extrémité tournée vers le disque à thermistance, des ressorts de contact (9, 9) qui s'appuient sur l'électrode (4) de la face frontale libre du disque à thermistance (2), que sur le tube métallique (8) est enfilé un disque isolant (10) qui passe sur la face frontale de la paroi du godet et que la face latérale du godet métallique et les faces frontales libres du disque isolant (10) sont enveloppées d'une matière plastique (12) résistant aux températures hautes, de façon que la face frontale libre de la plaque métallique (1) et les pièces de contact (6, 8) opposées qui en sortent à cet effet, soient exemptes de matière plastique.

2. Dispositif selon la revendication 1,
caractérisé en ce que
le disque en matière isolante est un godet en matière plastique et que dans les deux faces frontales de la paroi du godet est ménagée une gorge (11) annulaire, dans laquelle le godet (1) en métal pénètre par l'extrémité libre de sa paroi.

3. Dispositif selon la revendication 1,
caractérisé en ce que
la broche de contact (6) est revêtue d'une couche de matière plastique.

4. Dispositif selon la revendication 1,
caractérisé en ce qu'
un tuyau (7) souple en matière isolante est enfilé sur la broche de contact (6).
